# EUROPÄISCHE PATENTSCHRIFT

(11) **EP 2 711 647 B1**
(45) Veröffentlichungstag und Bekanntmachung des Hinweises auf die Patenterteilung: **06.11.2019**
(21) Anmeldenummer: 13183158.8
(22) Anmeldetag: 05.09.2013
(51) Int. Cl.: F24F 11/00, F24D 19/10, F24F 11/30, F24F 110/10

(54) **Temperatursensor-Netzwerk**
Temperature sensor network
Réseau de capteurs de température

(30) Priorität: 21.09.2012 DE 102012018717
(43) Veröffentlichungstag der Anmeldung: 26.03.2014
(73) Patentinhaber: ABB Schweiz AG, 5400 Baden (CH)
(72) Erfinder: Krummel, Holger, 58515 Lüdenscheid (DE); Wegner, Tobias, 44147 Dortmund (DE); Zierach, Falk, 58513 Lüdenscheid (DE)
(74) Vertreter: Marks, Frank

(56) Entgegenhaltungen:
- EP-A2- 1 564 616
- EP-A2- 2 034 246
- DE-A1- 4 203 613
- DE-A1-102010 001 199

## Beschreibung

Die Erfindung betrifft ein Temperatursensor-Netzwerk, z. B. eines Raumes oder eines Gebäudes.

Zum Zwecke der Temperaturregelung eines Raumes oder Gebäudes sind Raumtemperaturregler (RTR) allgemein bekannt, vielfach in Form einer Baueinheit aus Temperaturmess-Sensor und Bedienelement zur Einstellung der Solltemperatur und zur Vorgabe gewünschter Betriebsarten, wie z. B. "Anwesend", "Abwesend", "Party", "Frostschutz", "Nacht".

Als Aktoren für eine Temperaturregelung sind Stellventile an Heizungsradiatoren oder Zuleitungen von Fußbodenheizungen sowie Lüftungs- und Kühlgeräten (Fan-Coil) allgemein bekannt.

Ferner sind dedizierte Geräte allgemein bekannt, auf denen der Regelalgorithmus hinterlegt ist, z.B. in der Form eines Reiheneinbaugerätes. Der Regelalgorithmus kann auch im Raumtemperaturregler hinterlegt sein.

In der EP 1564616 A2 ist ein Heizungssystem bekannt, mit dem die Temperaturen verschiedener Räume der Heizung unabhängig voneinander einstellbar sind, wobei eine Zentralheizungsanlage die erforderliche Wärme dazu liefert. Dazu werden die Zufuhr- und Abgabetemperaturen jedes Heizkörpers gemessen und die gemessenen Daten werden verwendet, um die Heizkörperventile in der Anlage zu regeln.

Die DE 4203613 A1 beschreibt ein Steuerungssystem für Heizungsanlagen, welches mit einem in jedem Raum befindlichem Temperaturfühler zusammenwirkt. Das Steuersystem weist eine zentrale Steuereinrichtung auf. An der zentralen Steuereinrichtung kann für jeden Raum eine individuell einstellbare Vorwähleinrichtung für die Raum-Soll-Temperatur vorgesehen sein.

Die Nachteile derartiger allgemein bekannter Komponenten einer Temperaturregelung lassen sich wie folgt zusammenfassen:
- Zur Messung der Temperatur wird vielfach nur ein Temperatursensor herangezogen, der sich in der Regel im Raumtemperaturregler selbst befindet.
- Die Temperaturmessung findet in der Regel nicht dort statt, wo der Benutzer sich aufhält oder nicht dort, wo der Benutzer die Wunschtemperatur erzielen möchte.
- Die Einzelmessung ist anfällig für Messstörungen oder andere Beeinflussungen, wie zum Beispiel direkte temporäre Sonneneinstrahlung auf den Temperatursensor oder Wärme-/Kälteabstrahlungen aus benachbarten Räumen (z. B. verursacht durch eine offene Tür).
- Die Einzel-Temperaturmessung detektiert - je nach Position im Raum - erst relativ spät, wenn sich durch die natürliche Konvektion im Raum eine Temperatur-Veränderung ausbreitet.

Der Erfindung liegt die Aufgabe zugrunde, eine optimierte Temperaturregelung anzugeben.

Diese Aufgabe wird erfindungsgemäß durch ein Temperatursensor-Netzwerk gemäß Anspruch 1 gelöst.

Unter dem Begriff Elektrogeräte werden insbesondere Geräte aus den Bereichen "Weiße Ware" (Hausarbeits-Geräte wie Geräte zum Kochen und Waschen) und "Braune Ware" (Geräte der Unterhaltungselektronik) verstanden.

Im Ergebnis bietet das vorgeschlagene Temperatursensor-Netzwerk im Vergleich zu einer einzigen Temperaturmessung folgende Vorteile:
- Es wird die tatsächliche Temperaturverteilung im Raum oder im Gebäude oder allgemein im Objekt besser wiedergegeben.
- Die Regelung kann genauer, bedarfsgerechter und schneller erfolgen.
- Die Energieeffizienz wird erhöht.

In zweckmäßiger Ausgestaltung sind die Energie-Versorgungseinheiten alternativ
- in Form von Netzteilen ausgeführt, welche primärseitig an ein Wechselspannungsnetz angeschlossen sind, oder
- in Form von Batterien oder Akkumulatoren ausgeführt, wobei bei Einsatz von Akkumulatoren Letztere vorzugsweise mit einer Energy-Harvesting-Vorrichtung verbunden sind.

Vorteilhaft können die Netzwerkteilnehmer und die zentrale Temperatur-Verarbeitungseinheit über Busankoppler an ein Bussystem angeschlossen sein, wobei dieses Bussystem neben der drahtgebundenen Kommunikation auch die Energieversorgung bereitstellen kann. Als Bussysteme können dabei KNX oder LAN/Ethernet Einsatz finden.

Die Kommunikation kann alternativ hierzu drahtgebunden über das Wechselspannungsnetz erfolgen, wozu die Kommunikationseinheit der Netzwerkteilnehmer und der zentralen Temperatur-Verarbeitungseinheit in Form eines Powerline-Modems ausgebildet ist

Die Kommunikation kann alternativ hierzu drahtlos über ein Funknetz erfolgen, wozu die Kommunikationseinheit der Netzwerkteilnehmer und der zentralen Temperatur-Verarbeitungseinheit in Form einer Funkeinrichtung ausgebildet ist. Als Funknetze können KNX RF, WLAN, ZigBee, 6LoWPAN Einsatz finden.

Erfindungsgemäss sind Präsenzdetektoren in den unterschiedlichen Räumen des Gebäudes installiert und melden der zentralen Temperatur-Verarbeitungseinheit die Anzahl der sich jeweils in den Räumen aufhaltenden Personen. Die Temperaturregelung erfolgt in diesem Fall auch in Abhängigkeit der detektierten Personen-Anzahl, d. h. bei einer Vielzahl detektierter Personen kann die zur Heizung bereitzustellende Energie reduziert werden, während umgekehrt im Falle der Klimatisierung (Kühlung) die Energiezufuhr zu erhöhen ist.

Die Erfindung wird nachstehend an Hand der Abbildung 7 erläutert. Die Abbildungen 1 bis 6 zeigen Temperatussensor-Netwerke welche nicht in den Schutzbereich der Erfindung fallen. Es zeigen:
- Fig. 1: eine Grundausführung des Temperatursensor-Netzwerks,
- Fig. 2: ein an ein 230V-Wechselspannungsnetz angeschlossenes Temperatursensor-Netzwerk,
- Fig. 3: eine Erweiterung des Temperatursensor-Netzwerks gemäß Figur 2 mit Powerline-Modem,
- Fig. 4: ein an ein Bussystem angeschlossenes Temperatursensor-Netzwerk,
- Fig. 5: ein Temperatursensor-Netzwerk mit einem Funknetz zur Kommunikation,
- Fig. 6: ein Temperatursensor-Netzwerk mit nicht leitungsgebundener Energieversorgung,
- Fig. 7: ein Temperatursensor-Netzwerk mit zusätzlich einbezogenen Präsenzdetektoren.

In Fig. 1 ist eine Grundausführung des Temperatursensor-Netzwerks dargestellt. Als Netzwerkteilnehmer des Temperatursensor-Netzwerks 1 sind beispielhaft gezeigt:
- drei Elektro-Installationsgeräte 3A, 3B, 3C, beispielsweise in Form eines Unterputz-Schalters oder einer Unterputz-Steckdose oder eines Aufputz-Bewegungsmelders ausgeführt,
- drei Gebäudesystemtechnikgeräte 8A, 8B, 8C, beispielsweise in Form eines Multifunktionsbedienelementes oder eines Control Panels oder eines Dreh-Bedienelementes ausgeführt,
- drei Elektrogeräte 13A, 12B, 13C, beispielsweise in Form einer Waschmaschine oder eines Kühlschrankes oder eines Fernsehgerätes ausgeführt.

Das Elektro-Installationsgerät 3A weist einen Temperatursensor 4A, eine Energie-Versorgungseinheit 5A und eine Kommunikationseinheit 6A auf. Das Elektro-Installationsgerät 3B weist einen Temperatursensor 4B, eine Energie-Versorgungseinheit 5B und eine Kommunikationseinheit 6B auf. Das Elektro-Installationsgerät 3C weist einen Temperatursensor 4C, eine Energie-Versorgungseinheit 5C und eine Kommunikationseinheit 6C auf.

Das Gebäudesystemtechnikgerät 8A weist einen Temperatursensor 9A, eine Energie-Versorgungseinheit 10A und eine Kommunikationseinheit 11A auf. Das Gebäudesystemtechnikgerät 8B weist einen Temperatursensor 9B, eine Energie-Versorgungseinheit 10B und eine Kommunikationseinheit 11B auf. Das Gebäudesystemtechnikgerät 8C weist einen Temperatursensor 9C, eine Energie-Versorgungseinheit 10C und eine Kommunikationseinheit 11C auf.

Das Elektrogerät 13A weist einen Temperatursensor 14A, eine Energie-Versorgungseinheit 15A und eine Kommunikationseinheit 16A auf. Das Elektrogerät 13B weist einen Temperatursensor 14B, eine Energie-Versorgungseinheit 15B und eine Kommunikationseinheit 16B auf. Das Elektrogerät 13C weist einen Temperatursensor 14C, eine Energie-Versorgungseinheit 15C und eine Kommunikationseinheit 16C auf.

Selbstverständlich können im konkreten Anwendungsfall beliebig weniger oder mehr Elektro-Installationsgeräte und/oder Gebäudesystemtechnikgeräte und/oder Elektrogeräte - nachfolgend auch kurz als "Geräte" bezeichnet - als Netzwerkteilnehmer vorhanden sein.

Zentrale Baukomponente des vorgeschlagenen Temperatursensor-Netzwerks 1 ist eine Temperatur-Verarbeitungseinheit 18, welche eine Energie-Versorgungseinheit 21 und eine Kommunikationseinheit 22 aufweist und welche über Kommunikationspfade 17 die aktuellen Temperaturwerte der Temperatursensoren 4A, 4B, 4C, 9A, 9B, 9C, 14A, 14B, 14C empfängt. Aus dem Temperatursensor-Netzwerk kann ein bzw. können mehrere aggregierte Temperaturwerte abgeleitet werden ("Sensorfusion"), die dann zur Raumtemperaturregelung herangezogen werden.

In Verbindung mit dem Temperatursensor-Netzwerk sind typischerweise folgende weitere Baukomponenten nötig:
- eine Bedieneinheit 20 für Benutzer/Anwender/Endkunden zur Einstellung der Solltemperatur und zur Vorgabe gewünschter Betriebsarten, wie z. B. "Anwesend", "Abwesend", "Party", "Frostschutz", "Nacht" als dediziertes Gerät, z. B. in Form eines separaten Gerätes oder in Form eines Smartphones, welches über eine entsprechende Applikation mit der Temperatur-Verarbeitungseinheit 18 kommunizieren kann,
- optional eine Bedieneinheit für den Anlagen-Errichter oder Benutzer/Anwender/Endkunden, um die einzelnen Geräte in Gruppen einem bestimmten Raum eines Gebäudes zuzuordnen. Alternativ kann diese Gruppenbildung auch mit der Zeit automatisch vom System bzw. Temperartursensor-Netzwerk bzw. der Temperatur-Verarbeitungseinheit 18 auf Basis von absoluten Temperaturwerten oder Temperaturänderungen erlernt werden.

Eine Temperatur-Regeleinheit 19 mit hinterlegtem Regelalgorithmus steuert eine Heizungseinrichtung und/oder Klimatisierungseinrichtung 23 in Abhängigkeit des mindestens einen von der Temperatur-Verarbeitungseinheit 18 erzeugten aktuellen Temperaturwertes (Temperatur-Istwertes) und des gewünschten Temperaturwertes (Solltemperatur) an. Die Temperatur-Regeleinheit 19 kann Bestandteil der Temperatur-Verarbeitungseinheit 18 oder in Form einer separaten Baukomponente ausgebildet sein. Als Aktoren für die Temperaturregelung können z. B. Stellventile an Heizungsradiatoren oder Zuleitungen von Fußbodenheizungen sowie Lüftungs- und Kühlgeräten (Fan-Coil) verwendet werden.

In Fig. 2 ist ein an ein 230V-Wechselspannungsnetz angeschlossenes Temperatursensor-Netzwerk dargestellt. Bei dieser Ausführungsform erfolgt die Energieversorgung der Geräte über ein konventionelles 230V-Wechselspanungsnetz 26, welches an Netzteile 28A, 28B, 28C, 28D, 28E, 28F, 28G, 28H, 28I der Elektro-Installationsgeräte 3A, 3B, 3C, Gebäudesystemtechnikgeräte 8A, 8B, 8C und Elektrogeräte 13A, 13B, 13C des Temperatursensor-Netzwerks 1 angeschlossen ist. Die übrige Konfiguration ist wie unter Fig. 1 beschrieben. Selbstverständlich können auch Wechselspannungsnetze mit von 230V abweichender Spannung Einsatz finden.

In Fig. 3 ist eine Erweiterung des Temperatursensor-Netzwerks gemäß Figur 2 mit Powerline-Modem dargestellt. Bei dieser Ausführungsform ist berücksichtigt, dass über das 230V-Wechselspanungsnetz 26 neben der Energieversorgung zusätzlich auch die Kommunikation erfolgen kann. Zur Realisierung der Kommunikationspfade 17 sind die Kommunikationseinheiten der Elektro-Installationsgeräte 3A, 3B, 3C, Gebäudesystemtechnikgeräte 8A, 8B, 8C, der Elektrogeräte 13A, 13B, 13C und der Temperatur-Verarbeitungseinheit jeweils in Form eines Powerline-Modems 29A, 29B, 29C, 29D, 29E, 29F, 29G, 29H, 29I, 29J ausgeführt (Powerline Communication PLC). Die übrige Konfiguration ist wie unter Fig. 2 beschrieben.

In Fig. 4 ist ein an ein Bussystem angeschlossenes Temperatursensor-Netzwerk dargestellt. Bei dieser Ausführungsform erfolgt die Kommunikation der Geräte mit der übergeordneten Temperatur-Verarbeitungseinheit 18 über ein Bussystem 30, welches an Busankoppler 31A, 31B, 31C, 31D, 31E, 31F, 31G, 31H, 31I, 31J (als Kommunikationseinheiten) der Elektro-Installationsgeräte 3A, 3B, 3C, Gebäudesystemtechnikgeräte 8A, 8B, 8C, Elektrogeräte 13A, 13B, 13C und der Temperatur-Verarbeitungseinheit 18 des Temperatursensor-Netzwerks 1 angeschlossen ist. Die übrige Konfiguration ist wie unter Fig. 1 beschrieben.

In Fig. 5 ist ein Temperatursensor-Netzwerk mit einem Funknetz zur Kommunikation dargestellt. Bei dieser Ausführungsform erfolgt die Kommunikation der Geräte mit der übergeordneten Temperatur-Verarbeitungseinheit 18 über ein Funknetz 33. Die Elektro-Installationsgeräte 3A, 3B, 3C, die Gebäudesystemtechnikgeräte 8A, 8B, 8C, die Elektrogeräte 13A, 13B, 13C und die Temperatur-Verarbeitungseinheit 18 des Temperatursensor-Netzwerks 1 sind zur Realisierung einer Funk-Kommunikation mit Funkeinrichtungen 34A, 34B, 34C, 34D, 34E, 34F, 34G, 34H, 34I, 34J (als Kommunikationseinheiten) ausgerüstet. Die übrige Konfiguration ist wie unter Fig. 1 beschrieben.

In Fig. 6 ist ein Temperatursensor-Netzwerk mit nicht leitungsgebundener Energieversorgung dargestellt. Bei dieser Ausführungsform erfolgt die Energieversorgung der Geräte, wie Elektro-Installationsgeräte 3A, 3B, 3C, Gebäudesystemtechnikgeräte 8A, 8B, 8C, Elektrogeräte 13A, 13B, 13C und der Temperatur-Verarbeitungseinheit 18 über jeweils separate Batterien oder separate Akkumulatoren, vorzugsweise in Verbindung mit Energy-Harvesting-Vorrichtungen 27A, 27B, 27C, 27D, 27E, 27F, 27G, 27H, 27I, 27J. Die übrige Konfiguration ist wie unter Fig. 1 beschrieben.

In Fig. 7 ist ein Temperatursensor-Netzwerk mit zusätzlich einbezogenen Präsenzdetektoren gemäß der Erfindung dargestellt. Bei dieser Ausführungsform sind z. B. drei Präsenzdetektoren 24A, 24B, 24C in unterschiedlichen Räumen eines Gebäudes installiert und melden der Temperatur-Verarbeitungseinheit 18 über Kommunikationspfade 17 die Anzahl der sich jeweils in den Räumen aufhaltenden Personen. Die übrige Konfiguration ist wie unter Fig. 1 beschrieben. Über diese Präsenzdetektion, welche die Anwesenheit von Personen und die Anzahl der Personen detektiert und meldet, kann die Betriebsartenumschaltung automatisiert werden oder es kann eine Anpassung der Solltemperatur in Abhängigkeit des Kriteriums "geringerer Wärmebedarf bei steigender Anzahl an Personen / höherer Kühlbedarf bei steigender Anzahl der Personen" vorgenommen werden.

Zur möglichen Ausbildung der Kommunikationspfade 17 betreffend die Präsenzdetektoren wird wiederum auf die in Fig. 3 (Busankoppler und Bussystem), Fig. 4 (Funkeinrichtung und Funknetz) skizzierten Ausführungsformen hingewiesen.

Zur möglichen Ausbildung der Energieversorgung betreffend die Präsenzdetektoren wird wiederum auf die in Fig. 2 (Netzteile und 230V-Wechselspannungsnetz), Fig. 4 (Bussystem), Fig. 6 (Batterie oder Akkumulator und Energy-Harvesting) skizzierten Ausführungsformen hingewiesen.

Allgemein gilt für die vorstehend skizzierten Ausführungsformen, dass das Temperatursensor-Netzwerk 1 aufgrund der Sensornetzwerkstrukturen und der gegebenenfalls vorhandenen Präsenzerfassung im Raum ein automatisches Anlernen des Nutzerverhaltens durchführt. Dabei werden die Anzahl der Personen im Raum berücksichtigt, so dass es zu einer entsprechenden Anpassung der einzusetzenden Primärenergie kommt.

Gleichzeitig ermöglicht die Sensornetzwerkstruktur des Temperatursensor-Netzwerks 1 eine Adaption des Regelalgorithmus an die physikalischen Gegebenheiten des Raumes / Objektes und der Heizung/Kühlung, wie z. B. Trägheit einer Fußbodenheizung oder uneinheitliche Erwärmung bei nicht korrekt ausgeführtem hydraulischen Abgleich.

Unter dem Begriff Energy-Harvesting wird insbesondere die Mikro-Energiegewinnung aus der Umgebung auf thermischer oder mechanischer oder optischer oder chemischer Basis verstanden, z. B aus Umgebungsgeräuschen (Schall), aus der Umgebungstemperatur, aus Luftströmungen oder aus Lichtstrahlung.

Allgemein ist es nicht erforderlich, dass die Netzwerkteilnehmer zwingend über ein und dasselbe Übertragungsmedium und -protokoll miteinander bzw. mit der Temperatur-Verarbeitungseinheit kommunizieren. Es ist vielmehr auch eine heterogene Struktur möglich, d. h.
- z. B. ein Teil der Netzwerkteilnehmer kommuniziert über Funk/drahtlos und ein anderer Teil der Netzwerkteilnehmer kommuniziert über Kabel/drahtgebunden;
- z. B. ein Teil der Netzwerkteilnehmer kommuniziert analog und ein anderer Teil der Netzwerkteilnehmer kommuniziert digital.

### Bezugszeichenliste

- 1: Temperatursensor-Netzwerk
- 2: -
- 3: 3A, 3B, 3C Elektro-Installationsgerät (Schalter, Steckdose) als Netzwerkteilnehmer
- 4: 4A, 4B, 4C Temperatursensor
- 5: 5A, 5B, 5C Energie-Versorgungseinheit
- 6: 6A, 6B, 6C Kommunikationseinheit
- 7: -
- 8: 8A, 8B, 8C Gebäudesystemtechnikgerät (Jalousietaster und Aktor) als Netzwerkteilnehmer
- 9: 9A, 9B, 9C Temperatursensor
- 10: 10A, 10B, 10C Energie-Versorgungseinheit
- 11: 11A, 11B, 11C Kommunikationseinheit
- 12: -
- 13: 13A, 13B, 13C Elektrogerät als Netzwerkteilnehmer
- 14: 14A, 14B, 14C Temperatursensor
- 15: 15A, 15B, 15C Energie-Versorgungseinheit
- 16: 16A, 16B, 16C Kommunikationseinheit
- 17: Kommunikationspfad
- 18: Temperatur-Verarbeitungseinheit
- 19: Temperatur-Regeleinheit mit Regelalgorithmus
- 20: Bedieneinheit
- 21: Energie-Versorgungseinheit
- 22: Kommunikationseinheit
- 23: Heizungseinrichtung und/oder Klimatisierungseinrichtung
- 24: 24A, 24B, 24C Präsenzdetektor
- 25: -
- 26: Konventionelles 230V-Wechselspannungsnetz
- 27: 27A, 27B, 27C, 27D, 27E, 27F, 27G, 27H, 27I, 27J Batterie oder Akkumulator in Verbindung mit Energy-Harvesting-Vorrichtung
- 28: 28A, 28B, 28C, 28D, 28E, 28F, 28G, 28H, 28I, 28J Netzteil
- 29: 29A, 29B, 29C, 29D, 29E, 29F, 29G, 29H, 29I, 29J Powerline-Modem
- 30: Bussystem
- 31: 31A, 31B, 31C, 31D, 31E, 31F, 31G, 31H, 31I, 31J Busankoppler
- 32: -
- 33: Funknetz
- 34: 34A, 34B, 34C, 34D, 34E, 34F, 34G, 34H, 34I, 34J Funkeinrichtung

## Patentansprüche

1. Temperatursensor-Netzwerk (1) eines Gebäudes mit unterschiedlichen Räumen mit einer Vielzahl von Netzwerkteilnehmern,
• wobei die Netzwerkteilnehmer in Form von Elektro-Installationsgeräten (3A, 3B, 3C) und/oder Gebäudesystemtechnikgeräten (8A, 8B, 8C) der und/oder Elektrogeräten (13A, 13B, 13C) ausgeführt sind,
• wobei die Netzwerkteilnehmer einen Temperatursensor (4A, 4B, 4C, 9A, 9B, 9C, 14A, 14B, 14C), eine Energie-Versorgungseinheit (5A, 5B, 5C, 10A, 108, 10C, 15A, 15B, 15C) und eine Kommunikationseinheit (6A, 6B, 6C, 11A, 11B, 11C, 16A, 16B, 16C) aufweisen,
• wobei eine zentrale Temperatur-Verarbeitungseinheit (18), welche eine Energie-Versorgungseinheit (21), eine Bedieneinheit (2), eine Kommunikationseinheit (22) und eine Temperatur-Regeleinheit (19) aufweist, welche eingerichtet ist eine Heizungseinrichtung und/oder Klimatisierungseinrichtung (23) zu regeln, wobei die Bedieneinheit (2) zur Vorgabe eines gewünschten Temperaturwertes dient,
• **dadurch gekennzeichnet, dass** Präsenzdetektoren (24A, 24B, 24C) in denn unterschiedlichen Räumen des Gebäudes installiert sind, welche dafür eingerichtet sind der zentralen Temperatur-Verarbeitungseinheit (18) die Anzahl der sich jeweils in den Räumen aufhaltenden Personen zu detektieren und zu melden,
• und wobei Kommunikationspfade (17) zwischen den Netzwerkteilnehmern, den Präsenzdetektoren (24A, 24B, 24C) und der zentralen Temperatur-Verarbeitungseinheit (18) zur Übertragung von den Netzwerkteilnehmern erfasster aktueller Temperaturwerte und zur Übertragung der von den Präsenzdetektoren (24A,24B,24C) detektierten Anzahl der sich jeweils in den Räumen aufhaltenden Personen vorgesehen sind.

2. Temperatursensor-Netzwerk nach Anspruch 1, **dadurch gekennzeichnet, dass** die Energie-Versorgungseinheiten (5A, 5B, 5C, 10A, 10B, 10C, 15A, 15B, 15C, 21) in Form von Netzteilen (28A, 28B, 28C, 28D, 28E, 28F, 28G, 28H, 28I, 28J) ausgeführt sind, weiche primärseitig an ein Wechselspannungsnetz (26) angeschlossen sind.

3. Temperatursensor-Netzwerk nach Anspruch 2, **dadurch gekennzeichnet, dass** die Kommunikation über das Wechselspannungsnetz (26) erfolgt und die Kommunikationseinheit der Netzwerkteilnehmer und der zentralen Temperatur-Verarbeitungseinheit (18) in Form eines Powerline-Modems (29A, 29B, 29C, 29D, 29E, 29F, 29G, 29H, 29I, 29J) ausgebildet ist.

4. Temperatursensor-Netzwerk nach Anspruch 1, **dadurch gekennzeichnet, dass** die Energie-Versorgungseinheiten (5A, 5B, 5C, 10A, 10B, 10C, 15A, 15B, 15C, 21) in Form von Batterien oder Akkumulatoren (27A, 27B, 27C, 27D, 27E, 27F, 27G, 27H, 27I, 27J) ausgeführt sind.

5. Temperatursensor-Netzwerk nach Anspruch 4, **dadurch gekennzeichnet, dass** die Akkumulatoren (27A, 27B, 27C, 27D, 27E, 27F, 27G, 27H, 27I, 27J) mit einer Energy-Harvesting-Vorrichtung verbunden sind.

6. Temperatursensor-Netzwerk nach mindestens einem der vorstehenden Ansprüche, **dadurch gekennzeichnet, dass** die Netzwerkteilnehmer und die zentrale Temperatur-Verarbeitungseinheit (18) über Busankoppler (31A, 31B, 31C, 31D, 31E, 31F, 31G, 31H, 31I, 31J) an ein Bussystem (30) angeschlossen sind.

7. Temperatursensor-Netzwerk nach mindestens einem der vorstehenden Ansprüche, **dadurch gekennzeichnet, dass** die Kommunikation über ein Funknetz (33) erfolgt und die Kommunikationseinheiten der Netzwerkteilnehmer und der zentralen Temperatur-Verarbeitungseinheit (18) in Form von Funkeinrichtungen (34A, 34B, 34C, 34D, 34E, 34F, 34G, 34H, 34I, 34J) ausgebildet sind.

## Claims

1. Temperature sensor network (1) of a building having different rooms having a multiplicity of network subscribers,
• wherein the network subscribers are embodied in the form of electrical installation devices (3A, 3B, 3C) and/or building system engineering devices (8A, 8B, 8C) of the and/or electrical devices (13A, 13B, 13C),
• wherein the network subscribers have a temperature sensor (4A, 4B, 4C, 9A, 9B, 9C, 4A, 14B, 14C), an energy supply unit (5A, 5B, 5C, 10A, 10B, 10C, 15A, 15B, 15C) and a communication unit (6A, 6B, 6C, 11A, 11B, 11C, 16A, 16B, 16C),
• wherein a central temperature processing unit (18), which has an energy supply unit (21), an operator control unit (2), a communication unit (22) and a temperature regulating unit (19), which is configured to regulate a heating device and/or air-conditioning device (23), wherein the operator control unit (2) is used to prescribe a desired temperature value,
**characterized in that**
presence detectors (24A, 24B, 24C) are installed in the different rooms of the building, which are configured to detect and report the number of people in each of the rooms to the central temperature processing unit (18),
• and wherein communication paths (17) are provided between the network subscribers, the presence detectors (24A, 24B, 24C) and the central temperature processing unit (18) for transmitting present temperature values captured by the network subscribers and for transmitting the number of people in each of the rooms that is detected by the presence detectors (24A, 24B, 24C).

2. Temperature sensor network according to Claim 1, **characterized in that** the energy supply units (5A, 5B, 5C, 10A, 10B, 10C 15A, 15B, 15C, 21) are embodied in the form of power supply units (28A, 28B, 28C, 28D, 28E, 28F, 28G, 28H, 281, 28J) that have their primary side connected to an AC power supply system (26).

3. Temperature sensor network according to Claim 2, **characterized in that** the communication is effected via the AC power supply system (26), and the communication unit of the network subscribers and of the central temperature processing unit (18) is designed in the form of a powerline modem (29A, 29B, 29C, 29D, 29E, 29F, 29G, 29H, 29I, 29J).

4. Temperature sensor network according to Claim 1, **characterized in that** the energy supply units (5A, 5B, 5C, 10A, 10B, 10C, 15A, 15B, 15C, 21) are embodied in the form of batteries or storage batteries (27A, 27B, 27C, 27D, 27E, 27F, 27G, 27H, 27I, 27J).

5. Temperature sensor network according to Claim 4, **characterized in that** the storage batteries (27A, 27B, 27C, 27D, 27E, 27F, 27G, 27H, 271, 27J) are connected to an energy harvesting apparatus.

6. Temperature sensor network according to at least one of the preceding claims, **characterized in that** the network subscribers and the central temperature processing unit (18) are connected to a bus system (30) via bus couplers (31A, 31B, 31C, 31D, 31E, 31F, 31G, 31H, 31I, 31J).

7. Temperature sensor network according to at least one of the preceding claims, **characterized in that** the communication is effected via a radio network (33), and the communication units of the network subscribers and of the central temperature processing unit (18) are designed in the form of radio devices (34A, 34B, 34C, 34D, 34E, 34F, 34G, 34H, 34I, 34J).

## Revendications

1. Réseau de capteurs de température (1) d'un bâtiment comportant différents locaux avec une multiplicité d'éléments participant au réseau,
• dans lequel les éléments participant au réseau sont formés par des appareils d'installation électrique (3A, 3B, 3C) et/ou par des appareils techniques du système du bâtiment (8A, 8B, 8C) du et/ou des appareils électriques (13A, 13B, 13C),
• dans lequel les éléments participant au réseau présentent un capteur de température (4A, 4B, 4C, 9A, 9B, 9C, 14A, 14B, 14C), une unité d'alimentation en énergie (5A, 5B, 5C, 10A, 10B, 10C, 15A, 15B, 15C) et une unité de communication (6A, 6B, 6C, 11A, 11B, 11C, 16A, 16B, 16C),
• dans lequel une unité centrale de traitement de la température (18), qui présente une unité d'alimentation en énergie (21), une unité de commande (2), une unité de communication (22) et une unité de régulation de la température (19), qui est conçue pour réguler un dispositif de chauffage et/ou un dispositif de climatisation (23), dans lequel l'unité de commande (2) sert pour définir une valeur de température désirée,
**caractérisé en ce que**
• des détecteurs de présence (24A, 24B, 24C) sont installés dans les différents locaux du bâtiment, et sont conçus pour détecter et pour communiquer à l'unité centrale de traitement de la température (18) le nombre de personnes qui se trouvent dans les locaux respectifs, et
• dans lequel il est prévu des chemins de communication (17) entre les éléments participant au réseau, les détecteurs de présence (24A, 24B, 24C) et l'unité centrale de traitement de la température (18) pour la transmission des valeurs de température actuelles détectées par les éléments participant au réseau et pour la transmission du nombre des personnes qui se trouvent dans les locaux respectifs détecté par les détecteurs de présence (24A, 24B, 24C).

2. Réseau de capteurs de température selon la revendication 1, **caractérisé en ce que** les unités d'alimentation en énergie (5A, 5B, 5C, 10A, 10B, 10C, 15A, 15B, 15C, 21) sont réalisées sous la forme de parties de réseau (28A, 28B, 28C, 28D, 28E, 28F, 28G, 28H, 28I, 28J), qui sont raccordées côté primaire à un réseau à tension alternative (26).

3. Réseau de capteurs de température selon la revendication 2, **caractérisé en ce que** la communication est effectuée par l'intermédiaire du réseau à tension alternative (26) et l'unité de communication des éléments participant au réseau et de l'unité centrale de traitement de la température (18) est formée par un modem Powerline (29A, 29B, 29C, 29D, 29E, 29F, 29G, 29H, 29I, 29J).

4. Réseau de capteurs de température selon la revendication 1, **caractérisé en ce que** les unités d'alimentation en énergie (5A, 5B, 5C, 10A, 10B, 10C, 15A, 15B, 15C, 21) sont réalisées sous forme de batteries ou d'accumulateurs (27A, 27B, 27C, 27D, 27E, 27F, 27G, 27H, 27I, 27J).

5. Réseau de capteurs de température selon la revendication 4, **caractérisé en ce que** les accumulateurs (27A, 27B, 27C, 27D, 27E, 27F, 27G, 27H, 27I, 27J) sont reliés à un dispositif de récolte d'énergie.

6. Réseau de capteurs de température selon au moins une des revendications précédentes, **caractérisé en ce que** les éléments participant au réseau et l'unité centrale de traitement de la température (18) sont raccordés à un système de bus (30) par des coupleurs de bus (31A, 31B, 31C, 31D, 31E, 31F, 31G, 31H, 31I, 31J).

7. Réseau de capteurs de température selon au moins une des revendications précédentes, **caractérisé en ce que** la communication est effectuée par l'intermédiaire d'un réseau radio (33) et les unités de communication des éléments participant au réseau et de l'unité centrale de traitement de la température (18) sont formées par des dispositifs radio (34A, 34B, 34C, 34D, 34E, 34F, 34G, 34H, 34I, 34J).
